# EUROPÄISCHE PATENTSCHRIFT

(11) **EP 3 548 190 B1**
(45) Veröffentlichungstag und Bekanntmachung des Hinweises auf die Patenterteilung: **08.09.2021**
(21) Anmeldenummer: 17808063.6
(22) Anmeldetag: 29.11.2017
(51) Int. Cl.: B05C 5/02, B05B 1/04, B05B 1/14, B05B 7/08

(54) **DÜSENVORRICHTUNG ZUR AUSGABE VON ZWEI SICH ANNÄHERNDEN STRAHLEN EINES ABGABEMEDIUMS**
NOZZLE DEVICE FOR DISPENSING TWO APPROACHING JETS OF A MEDIUM TO BE DISPENSED
DISPOSITIF À BUSE DESTINÉ À LA DISTRIBUTION DE DEUX JETS EN APPROCHE D'UN MILIEU DE DISTRIBUTION

(30) Priorität: 30.11.2016 DE 102016014270
(43) Veröffentlichungstag der Anmeldung: 09.10.2019
(73) Patentinhaber: Dürr Systems AG, 74321 Bietigheim-Bissingen (DE)
(72) Erfinder: KRAFT, Bernd, 71711 Steinheim-Höpfigheim (DE); NOAK, Dmitri, 70435 Stuttgart (DE)
(74) Vertreter: v. Bezold & Partner Patentanwälte - PartG mbB
(86) Internationale Anmeldenummer: PCT/EP2017/080821
(87) Internationale Veröffentlichungsnummer: WO 2018/099969

(56) Entgegenhaltungen:
- WO-A1-2012/130867
- DE-U1-202010 002 549
- US-A- 4 567 934
- US-A1- 2014 367 481
- US-B1- 9 138 753

## Beschreibung

Die Erfindung betrifft eine Düsenvorrichtung nach einem der Ansprüche 1 bis 18 und ein Verfahren nach einem der Ansprüche 19 oder 20 zur Abgabe eines vorzugsweise viskosen, insbesondere hochviskosen Abgabemediums auf ein Bauteil, vorzugsweise zur Abgabe des Abgabemediums auf zwei Seitenflächen und optional eine Stirnfläche eines Falzes (z. B. Stehfalzes), einer Kante oder einer Übergangsnaht des Bauteils. Das Bauteil ist vorzugsweise ein Kraftfahrzeugbauteil (z. B. ein Kraftfahrzeugkarosseriebauteil), kann aber auch z. B. ein Bauteil eines Nutzfahrzeugs (z. B. ein Nutzfahrzeugkarosseriebauteil), ein Bauteil eines Luftfahrzeugs, ein Fenster (z. B. eine Fensterscheibe) oder ein Fassadenbauteil sein.

Zum allgemeinen Stand der Technik wird auf DE 196 32 642 A1, DE 20 2010 002 549 U1, US 2014/0367481 A1, US 9,138,753 B1 und US 4,567,934 verwiesen.

Unter Bezugnahme auf Figur 10 werden gemäß Stand der Technik insbesondere Stehfalze (z. B. Bauteilkanten), wie sie z. B. im Schwellerbereich oder an Längsträgern eines Kraftfahrzeugs vorkommen, mittels konventionellen, robotergeführten Flachstrahldüsen (auch Flatstreamdüsen genannt) aus Hartmetall abgedichtet. Bei diesem Verfahren wird der Stehfalz von mindestens einer und eventuell auch von beiden Seiten mit PVC (PVC: Polyvinylchlorid) abgedichtet. Damit auch die Unterseite des Stehfalzes prozesssicher abgedichtet werden kann, wird ein Roboterprogramm üblicherweise so erstellt, dass die untere Kante des aus der Düse ausgebrachten Spritzstrahles einige Millimeter unter dem Stehfalz hindurch und somit an dem Stehfalz vorbeiappliziert ("vorbeigeschossen") wird. Das PVC-Material, das auf eine Seite des Stehfalzes aufgetragen wird, legt sich zu gewissen Teilen um die Falzkante und dichtet so die untere korrosionsanfällige Seite des Stehfalzes ab.

Die Anforderungen an eine konventionelle PVC-Naht liegen bei üblicherweise 15 mm bis 25 mm Nahtbreite und 1,5 mm bis 2,5 mm Nahthöhe. Damit dies mit einer baulich begrenzten Düse realisiert werden kann, wird die Schlitzöffnung der konventionellen Flachstrahldüse konvex ausgeprägt, so dass sich die Strahlbreite des Spritzstrahls zum Stehfalz und somit zur Abgabeseite hin vergrößert.

Nachteilig bei dem zuvor beschriebenen Stand der Technik ist insbesondere, dass ein Teil des abgegebenen PVC-Materials prozessbedingt an dem Stehfalz "vorbeigeschossen" wird. Das hat zur Folge, dass der die Flachstrahldüse führende Roboter und/oder die Applikationszelle, in der das Verfahren ausgeführt wird, verschmutzt wird, und somit ein erhöhter Reinigungsaufwand entsteht. Die Applikation lässt sich aufgrund von Bauteiltoleranzen, die üblicherweise bei KraftfahrzeugKarosserien vorliegen, meist nicht anders einstellen. Die Bauteiltoleranzen führen auch dazu, dass der Stehfalz von beiden Seiten appliziert werden muss. Gefügte Blechkanten z. B. unterscheiden sich in ihrer Länge von Karosserie zu Karosserie.

Eine Aufgabe der Erfindung ist es, eine Möglichkeit zur Abgabe eines z. B. viskosen Abgabemediums auf zumindest zwei Seitenflächen eines Bauteils, vorzugsweise z. B. einen Falz, eine Kante oder eine Übergangsnaht des Bauteils, zu schaffen, mittels der die erforderliche Menge des Abgabemediums reduziert werden kann.

Diese Aufgabe kann mit den Merkmalen der unabhängigen Ansprüche gelöst werden. Vorteilhafte Weiterbildungen der Erfindung können den abhängigen Ansprüchen und der folgenden Beschreibung bevorzugter Ausführungsformen der Erfindung entnommen werden.

Die Erfindung schafft eine Düsenvorrichtung zur Abgabe eines Abgabemediums auf ein Bauteil, vorzugsweise zur Abgabe des Abgabemediums auf zwei Seitenflächen und/oder eine Stirnfläche eines Falzes (z. B. Stehfalzes), einer Kante oder einer Übergangsnaht des Bauteils.

Das Bauteil ist vorzugsweise ein Kraftfahrzeugbauteil, z. B. eine Kraftfahrzeugkarosserie.

Das Bauteil kann aber auch z. B. ein Bauteil eines Nutzfahrzeugs (z. B. ein Nutzfahrzeugkarosseriebauteil), ein Bauteil eines Luftfahrzeugs, ein Fenster (z. B. eine Fensterscheibe) oder ein Fassadenbauteil sein.

Anwendungsbereiche der Düsenvorrichtung sind somit insbesondere: Kraftfahrzeuge, Nutzfahrzeuge, Luftfahrzeuge, Fenster und/oder der Fassadenbau.

Die Düsenvorrichtung umfasst eine Öffnungskonfiguration zur Abgabe des Abgabemediums und zeichnet sich insbesondere dadurch aus, dass die Öffnungskonfiguration zumindest zwei Öffnungen zur Ausgabe von zumindest zwei Strahlen des Abgabemediums aufweist und die zumindest zwei Öffnungen einwärts ausgerichtet sind, so dass die zumindest zwei Strahlen sich zur Abgabeseite hin einander annähern.

Dadurch können vorzugsweise eine oder mehrere der folgenden Vorteile erzielt werden:
- Der Verbrauch an Abgabemedium kann reduziert werden.
- Die Verschmutzung einer Applikationszelle kann reduziert werden.
- Eine prozesssichere Abdichtung unterschiedlicher Falzarten, insbesondere Stehfalze, kann ermöglicht werden.
- Auf ein Bauteilvermessungssystem zur Vermessung des (Kraftfahrzeug-) Bauteils kann verzichtet werden.
- Eine hohe Applikationsgeschwindigkeit kann erzielt werden, insbesondere gegenüber Applikationsverfahren mit Bauteilvermessung.
- Ein größerer Spritzabstand zwischen Düsenvorrichtung und (Kraftfahrzeug-) Bauteil kann ermöglicht werden, z. B. bis zu 50mm.
- Größere Bauteiltoleranzen können ermöglicht werden, z. B. +/- 3mm bis 5mm.
- Aufgrund der einfachen Bauform der Düsenvorrichtung entsteht vorzugsweise keine zusätzliche Störkontur am Applikator und/oder am Roboter, so dass z. B. auch schwer zugängliche Stellen, z. B. Falze, Nähte, Kanten, etc., gut erreicht werden können.
- Durch Erhöhung der Ausflussrate des Abgabemediums kann ermöglicht werden, auch eine konventionelle Naht, z. B. aus PVC, auf das (Kraftfahrzeug-) Bauteil aufzutragen.

Die Düsenvorrichtung eignet sich insbesondere für zumindest eine der folgenden Anwendungsmöglichkeiten:
- Abdichtung von z. B. metallischen (Kraftfahrzeug-) Bauteilen, die geschweißt oder geklebt werden, z. B. Falze (insbesondere Stehfalze) oder Übergangsnähte, aber auch z. B. Bauteilkanten einzelner Bauteile.
- Z. B. 3-seitig umgreifende (umschließende) Applikation (Beschichtung) eines z. B. viskosen oder hochviskosen Abgabemediums auf ein (Kraftfahrzeug-) Bauteil, zum Korrosionsschutz von Schnittkanten an z. B. Blechen, Schutz vor Verletzungen beim manuellen Bauteilhandling (z. B. bei scharfkantigen Blechkanten), Schutz vor Kantenbeschädigung (z. B. bei Faserverbundwerkstoffen) und/oder Scheuerschutz.

Die zumindest zwei Öffnungen können z. B. als Schlitzöffnungen ausgeführt sein, so dass die zumindest zwei Strahlen vorzugsweise Flachstrahlen sind.

Es ist möglich, dass die zumindest zwei Öffnungen in derselben Ebene oder zumindest parallel zueinander ausgerichtet sind, so dass die Strahlen sich vorzugsweise im Wesentlichen in derselben Ebene erstrecken können.

In die Düsenvorrichtung kann eine Materialaussparung zur Zufuhr des Abgabemediums zu den zumindest zwei Öffnungen eingearbeitet sein.

Die Materialaussparung kann z. B. einen Leitungsabschnitt für das Abgabemedium aufweisen, über den das Abgabemedium den zumindest zwei Öffnungen zuführbar ist, so dass die zumindest zwei Öffnungen vorzugsweise mit demselben Leitungsabschnitt gemeinsam in Verbindung stehen.

Die Düsenvorrichtung, vorzugsweise die Materialaussparung, kann insbesondere ausgeführt sein, um das zu den zumindest zwei Öffnungen zu führende Abgabemedium jeweils mit mindestens einem Richtungswechsel nach seitlich außen und mindestens einem Richtungswechsel nach seitlich innen zu beaufschlagen.

Es ist möglich, dass die Materialaussparung in den zumindest zwei Öffnungen mündet und abgabeseitig die zumindest zwei Öffnungen ausbildet.

Es ist möglich, dass der Leitungsabschnitt in zwei Kanalabschnitte geteilt wird, wobei der eine Kanalabschnitt zu der einen Öffnung und der andere Kanalabschnitt zu der anderen Öffnung führt.

Die Materialaussparung kann z. B. einen stromabwärts des Leitungsabschnitts angeordneten Kammerabschnitt aufweisen, wobei der Kammerabschnitt zu den zumindest zwei Öffnungen führt.

Der Durchlassquerschnitt des Kammerabschnitts kann zumindest abschnittsweise zweckmäßig größer sein als der Durchlassquerschnitt des Leitungsabschnitts.

Die Materialaussparung kann im Querschnitt zumindest abschnittsweise im Wesentlichen flach (z. B. schlitzförmig und/oder im Wesentlichen rechteckförmig) ausgeformt sein, alternativ oder ergänzend zumindest abschnittsweise aber auch im Wesentlichen rund (z. B. mittels einer Bohrung oder in einer 3D-Druck-Variante).

Die Materialaussparung kann z. B. beidseitig außen Innenflanken aufweisen, um das Abgabemedium einwärts zu den zumindest zwei Öffnungen umzulenken.

Die Öffnungskonfiguration kann zumindest drei Öffnungen aufweisen.

Es ist möglich, dass die Öffnungskonfiguration zwischen den zumindest zwei Öffnungen zumindest eine dritte Öffnung zur Ausgabe eines dritten Strahls des Abgabemediums aufweist.

Die zumindest zwei Öffnungen, und vorzugsweise die dritte Öffnung, können z. B. in derselben Ebene ausgerichtet sein oder parallel zueinander ausgerichtet sein, so dass z. B. die Strahlen aus den zwei Öffnungen, und vorzugsweise der Strahl aus der dritten Öffnung, sich im Wesentlichen in derselben Ebene erstrecken.

Es ist möglich, dass die abgabeseitige Stirnseite der Düsenvorrichtung und/oder die Öffnungskonfiguration und somit die zumindest zwei Öffnungen zweckmäßig konkav ausgeformt sind, z. B. gekrümmt konkav. Dadurch kann ermöglicht werden, dass die zwei Strahlen sich zur Abgabeseite hin einander annähern.

Beidseitig außen neben den zumindest zwei Öffnungen ist eine abstehende Hornstruktur angeordnet, die zumindest zwei einwärts geformte Innenflanken umfasst.

Die Innenflanken können vorzugsweise auf die aus den zumindest zwei Öffnungen ausgegebenen Strahlen wirken, um die Strahlen einwärts umzulenken.

Die Düsenvorrichtung kann als Düsenkopf ausgeführt sein, wobei vorzugsweise der Düsenkopf ein einstückig-integrales Bauteil darstellt und z. B. aus einem Stück gefertigt sein kann.

Die Düsenvorrichtung kann allerdings auch als Düsenplatte ausgeführt sein.

Die als Düsenplatte ausgeführte Düsenvorrichtung kann eine Gegenplatte zur Anordnung neben der Düsenplatte umfassen, so dass die Düsenvorrichtung auch mehrteilig ausgeführt sein kann.

Die Gegenplatte kann insbesondere ausgeführt sein, um die zumindest zwei Öffnungen in Umfangsrichtung zu schließen, ausgeführt sein, um die Materialaussparung in Umfangsrichtung zu schließen, und/oder abgabeseitig komplementär ausgeformt sein zu der die zumindest zwei Öffnungen aufweisenden Öffnungskonfiguration, um vorzugsweise im Wesentlichen bündig mit der Öffnungskonfiguration abzuschließen.

Die zumindest zwei Strahlen und vorzugsweise der dritte Strahl sind vorzugsweise Flachstrahlen, die sich z. B. im Wesentlichen in derselben Ebene erstrecken können.

Es ist möglich, dass die zumindest zwei Öffnungen so einwärts ausgerichtet sind, dass die zumindest zwei Strahlen einen Verjüngungswinkel bilden von größer 5°, größer 10°, größer 15°, größer 90°, größer 95° oder größer 100° und kleiner 180°.

Das Abgabemedium kann ein Gas und/oder ein viskoses, insbesondere hochviskoses Abgabemedium (z. B. PVC: Polyvinylchlorid) sein.

Die Öffnungsweite der zumindest zwei Öffnungen und vorzugsweise der dritten Öffnung in deren Querrichtung kann z. B. einen Wert zwischen 0,2 mm und 0,5 mm aufweisen.

Die Öffnungskonfiguration kann zumindest drei oder sogar zumindest vier Öffnungen umfassen.

Das Auftragsmedium kann z. B. PVC (Polyvinylchlorid) und/oder ein PVC-Plastisol umfassen.

Die Merkmale "konkav" und "gekrümmt konkav" umfassen im Rahmen der Erfindung vorzugsweise im Wesentlichen bogenförmig konkave Ausgestaltungen, sind aber hierauf nicht eingeschränkt, sondern können auch z. B. linear konkave Ausgestaltungen umfassen.

Die Erfindung ist nicht auf eine Düsenvorrichtung nach Anspruch 1 beschränkt, sondern umfasst auch ein Verfahren nach Anspruch 19 zur Abgabe eines Abgabemediums auf ein Bauteil, vorzugsweise zur Abgabe des Abgabemediums auf zwei Seitenflächen und/oder eine Stirnfläche eines Falzes, einer Kante oder einer Übergangsnaht des Bauteils.

Das Verfahren wird mit einer Düsenvorrichtung nach einem der Anspüche 1 bis 18 ausgeführt, so dass die Düsenvorrichtung eine Öffnungskonfiguration zur Abgabe des Abgabemediums aufweist.

Es ist möglich, dass die Düsenvorrichtung, insbesondere die Öffnungskonfiguration, und der Falz, die Kante oder die Übergangsnaht während der Abgabe des Abgabemediums im Wesentlichen stirnseitig zueinander ausgerichtet sind und das Abgabemedium dennoch auf zwei Seitenflächen und vorzugsweise eine Stirnseite des Falzes, der Kante oder der Übergangsnaht trifft.

Andere vorteilhafte Weiterbildungen der Erfindung sind in den Unteransprüchen offenbart.
- Figur 1: zeigt eine Seitenansicht einer Düsenvorrichtung mit einer Gegenplatte gemäß einer Ausführungsform der Erfindung,
- Figur 2: zeigt eine Längsschnittansicht entlang Linie A-A der Figur 1, die einer nicht erfindungsgemäßen Ausführungsform entspricht,
- Figur 3: zeigt eine Schnittansicht der Gegenplatte der Figur 1,
- Figur 4: zeigt eine Seitenansicht einer Plattenhalterung für eine Düsenvorrichtung gemäß einer Ausführungsform der Erfindung,
- Figur 5: zeigt eine Schnittansicht einer Düsenvorrichtung mit einer Gegenplatte gemäß einer Ausführungsform der Erfindung und der Plattenhalterung der Figur 4,
- Figur 6: zeigt eine Draufsicht auf die Düsenvorrichtung, die Gegenplatte und die Plattenhalterung der Figuren 4 und 5,
- Figur 7: zeigt eine Schnittansicht entlang Linie B-B der Figur 6, die einer Ausführungsform der Erfindung entspricht,
- Figur 8: zeigt eine Schnittansicht einer Düsenvorrichtung gemäß einer anderen Ausführungsform der Erfindung,
- Figur 9: zeigt eine schematische Draufsicht der Düsenvorrichtung der Figur 8, und
- Figur 10: zeigt einen Applikationsprozess zur Abdichtung eines Stehfalzes gemäß Stand der Technik.

Die unter Bezugnahme auf die Figuren beschriebenen Ausführungsformen der Erfindung stimmen teilweise überein, wobei ähnliche oder identische Teile mit den gleichen Bezugszeichen versehen sind, und zu deren Erläuterung auch auf die Beschreibung anderer Ausführungsformen oder Figuren verwiesen wird, um Wiederholungen zu vermeiden.

Figur 1 zeigt eine Seitenansicht einer als Düsenplatte ausgebildeten Düsenvorrichtung 1 mit einer Gegenplatte 20 gemäß einer Ausführungsform der Erfindung, wobei Figur 2 eine zugehörige Längsschnittansicht entlang Linie A-A der Figur 1 zeigt und Figur 3 eine Schnittansicht der Gegenplatte 20 zeigt.

Die Düsenvorrichtung 1 und die Gegenplatte 20 werden nachfolgend unter gemeinsamer Bezugnahme auf die Figuren 1 bis 3 beschrieben.

Die Düsenvorrichtung 1 dient zur Abgabe eines viskosen oder hochviskosen Abgabemediums (z. B. PVC) auf ein Bauteil 100, vorzugsweise Kraftfahrzeugbauteil 100, vorzugsweise zur Abgabe des Abgabemediums auf zwei Seitenflächen 101, 102 und optional eine Stirnfläche 103 eines Falzes, einer Kante oder einer Übergangsnaht des Kraftfahrzeugbauteils 100.

Die Düsenvorrichtung 1 umfasst eine Öffnungskonfiguration zur Abgabe des Abgabemediums. Die Öffnungskonfiguration weist zwei Öffnungen 2.1, 2.2 zur Ausgabe von zwei Strahlen S1, S2 des Abgabemediums auf. Die Öffnungen 2.1, 2.2 sind vorzugsweise als Schlitzöffnungen zur Abgabe von Flachstrahlen ausgeführt, können aber auch z. B. konkav oder konvex ausgebildet sein.

Die zwei Öffnungen 2.1, 2.2 sind in derselben Ebene einwärts ausgerichtet, so dass die zwei Strahlen S1, S2 sich zur Abgabeseite A hin einander annähern.

Während der Abgabe des Auftragsmediums sind die Düsenvorrichtung 1 und das Kraftfahrzeugbauteil 100, insbesondere z. B. ein Falz, eine Kante oder eine Übergangsnaht des Kraftfahrzeugbauteils 100, im Wesentlichen stirnseitig zueinander ausgerichtet. Dennoch trifft durch die zwei einwärts gerichteten Strahlen S1, S2 das Abgabemedium auf zwei Seitenflächen 101, 102 des Kraftfahrzeugbauteils 100.

In der in Figur 2 gezeigten Ausführungsform treffen die Strahlen S1, S2 nur auf die Seitenflächen 101, 102 des Kraftfahrzeugbauteils 100. Allerdings sind Ausführungsformen möglich, bei denen die Strahlen S1, S2 auch auf die Stirnfläche 103 treffen. Die zwei Strahlen S1, S2 können also derart ausgerichtet werden, dass sie beim Auftreffen auf das Kraftfahrzeugbauteil 100 dieses zweckmäßig 3-seitig umschließen (umgreifen), so dass das Abgabemedium in vorteilhafter Weise nicht am Kraftfahrzeugbauteil 100 vorbeiappliziert werden muss.

Die zwei Öffnungen 2.1, 2.2 sind so einwärts ausgerichtet, dass die zwei Strahlen S1, S2 einen Verjüngungswinkel β von ungefähr 120° einschließen, wobei allgemein auch Verjüngungswinkel β von größer 5°, größer 10°, größer 15°, größer 90°, größer 95° oder größer 100° und kleiner 180° möglich sind.

In die Düsenvorrichtung 1 ist eine Materialaussparung 3, 4, 5 zur Zufuhr des Abgabemediums zu den zwei Öffnungen 2.1, 2.2 eingearbeitet. Die Materialaussparung 3, 4, 5 umfasst einen Leitungsabschnitt 3 für das Abgabemedium, über den das Abgabemedium den zwei Öffnungen 2.1, 2.2 zuführbar ist, so dass die zwei Öffnungen 2.1, 2.2 mit demselben Leitungsabschnitt 3 gemeinsam in Verbindung stehen. Der Leitungsabschnitt 3 wird in zwei Kanalabschnitte 4, 5 geteilt, wobei der eine Kanalabschnitt 4 zu der Öffnung 2.1 und der andere Kanalabschnitt 5 zu der Öffnung 2.2 führt.

Die Materialaussparung 3, 4, 5 ist so ausgeführt, dass das zu den zwei Öffnungen 2.1, 2.2 zu führende Abgabemedium jeweils mit mindestens einem Richtungswechsel R1, R3 nach seitlich außen und mindestens einem Richtungswechsel R2, R4 nach seitlich innen beaufschlagt wird.

Die Materialaussparung 3, 4, 5 mündet in den zwei Öffnungen 2.1, 2.2 und bildet dadurch abgabeseitig die zwei Öffnungen 2.1, 2.2.

Die Materialaussparung 3, 4, 5 ist im Querschnitt im Wesentlichen flach und/oder schlitzförmig ausgeformt, wobei auch runde Versionen darstellbar sind (z. B. mittels Bohrung oder in einer 3D-Druck-Variante).

Die Gegenplatte 20 dient zur Anordnung neben der als Düsenplatte ausgebildeten Düsenvorrichtung 1 und ist ausgeführt, um die zwei Öffnungen 2.1, 2.2 in Umfangsrichtung zu schließen, ausgeführt, um die Materialaussparung 3, 4, 5 in Umfangsrichtung zu schließen, und abgabeseitig komplementär ausgeformt zu der die zwei Öffnungen 2.1, 2.2 aufweisenden Öffnungskonfiguration.

Figur 4 zeigt eine Seitenansicht einer vorzugsweise zwei Klemmteile (z. B. Klemmplatten) umfassenden Plattenhalterung 30 für eine Düsenvorrichtung 1 gemäß einer Ausführungsform der Erfindung, wobei Figur 5 eine Schnittansicht entlang Linie A-A der Figur 3 zeigt, Figur 6 eine zugehörige Draufsicht und Figur 7 eine Schnittansicht entlang Linie B-B der Figur 6 zeigt.

Nachfolgend wird auf die Figuren 4 bis 7 Bezug genommen.

Die als Düsenplatte ausgeführte Düsenvorrichtung 1 dient zur Abgabe eines Abgabemediums auf ein Kraftfahrzeugbauteil 100 (siehe z. B. Figur 3) und umfasst eine Öffnungskonfiguration zur Abgabe des Abgabemediums. Die Öffnungskonfiguration umfasst zwei Öffnungen 2.1, 2.2 zur Ausgabe von zwei Strahlen S1, S2 des Abgabemediums. Die zwei Öffnungen 2.1, 2.2 sind einwärts ausgerichtet, so dass die zwei Strahlen S1, S2 sich zur Abgabeseite A hin einander annähern, unter einem Verjüngungswinkel β von ungefähr 30°.

Beidseitig außen neben den zwei Öffnungen 2.1, 2.2 ist eine abstehende Hornstruktur 7.1, 7.2 angeordnet. Die Hornstruktur 7.1, 7.2 umfasst zwei einwärts geformte Innenflanken 8.1, 8.2. Die Innenflanken 8.1, 8.2 sind ausgeführt, um auf die aus den zwei Öffnungen 2.1, 2.2 ausgegebenen Strahlen S1, S2 zu wirken, so dass die Strahlen S1, S2 einwärts umlenkbar sind.

Die Öffnungskonfiguration und somit die zwei Öffnungen 2.1, 2.2 und ebenso die abgabeseitige Stirnseite der Düsenvorrichtung 1 sind vorzugsweise konkav, zweckmäßig gekrümmt konkav ausgeformt. Die zwei Öffnungen 2.1, 2.2 sind einwärts ausgerichtet, so dass die Strahlen S1, S2 sich zur Abgabeseite A hin einander annähern.

Die Düsenvorrichtung 1 und die komplementär ausgeformte Gegenplatte 20 sind zwischen den zwei Klemmteilen der Plattenhalterung 30 angeordnet, um dadurch gehalten und fixiert zu werden. Eine Fixierung 31 dient dazu, die zwei Klemmteile der Plattenhalterung 30 und somit die die Düsenvorrichtung 1 und die Gegenplatte 20 zu verklemmen.

In die Düsenvorrichtung 1 ist eine Materialaussparung 3, 4, 5, 6 zur Zufuhr des Abgabemediums zu den zwei Öffnungen 2.1, 2.2 eingearbeitet. Die Materialaussparung 3, 4, 5, 6 umfasst einen Leitungsabschnitt 3 für das Abgabemedium, über den das Abgabemedium über einen Kammerabschnitt 6 den zwei Öffnungen 2.1, 2.2 zuführbar ist, so dass die zwei Öffnungen 2.1, 2.2 mit demselben Leitungsabschnitt 3 gemeinsam in Verbindung stehen.

Die Düsenvorrichtung 1, vorzugsweise die Materialaussparung 3, 4, 5, 6, ist ausgeführt, um das zu den zwei Öffnungen 2.1, 2.2 zu führende Abgabemedium jeweils mit einem Richtungswechsel R1, R3 nach seitlich außen und einem Richtungswechsel R2, R4 nach seitlich innen zu beaufschlagen.

Die Materialaussparung 3, 4, 5, 6 mündet in den zwei Öffnungen 2.1, 2.2 und bildet abgabeseitig die zwei Öffnungen 2.1, 2.2.

Der Durchlassquerschnitt des Kammerabschnitts 6 ist zumindest abschnittsweise größer als der Durchlassquerschnitt des Leitungsabschnitts 3.

Die Materialaussparung 3, 4, 5, 6 umfasst ferner beidseitig außen Innenflanken F1, F2, um das Abgabemedium einwärts zu den zwei Öffnungen 2.1, 2.2 umzulenken.

Figur 8 zeigt eine Schnittansicht einer Düsenvorrichtung 1 gemäß einer anderen Ausführungsform der Erfindung.

Die Düsenvorrichtung 1 dient zur Abgabe eines Abgabemediums auf ein Kraftfahrzeugbauteil 100 (siehe z. B. Figur 3) und umfasst eine Öffnungskonfiguration zur Abgabe des Abgabemediums. Die Öffnungskonfiguration weist drei Öffnungen 2.1, 2.2, 2.3 zur Ausgabe von drei Strahlen S1, S2, S3 des Abgabemediums auf.

Die zwei Öffnungen 2.1, 2.2 sind einwärts ausgerichtet, so dass die zwei Strahlen S1, S2 sich zur Abgabeseite A hin einander annähern. Die dritte Öffnung 2.3 ist zwischen den zwei Öffnungen 2.1, 2.2 angeordnet und so ausgerichtet, dass der Strahl S3 im Wesentlichen parallel zur Mittelachse der Düsenvorrichtung 1 ausgegeben wird.

Die drei Öffnungen 2.1, 2.2, 2.3 sind zweckmäßig in ein und derselben Ebene ausgerichtet, so dass sich auch die Strahlen S1, S2, S3 im Wesentlichen in derselben Ebene erstrecken.

Während der Abgabe des Auftragsmediums können die Düsenvorrichtung 1 und das Kraftfahrzeugbauteil 100, insbesondere z. B. ein Falz, eine Kante oder eine Übergangsnaht, im Wesentlichen stirnseitig zueinander ausgerichtet werden. Dennoch kann durch die einwärts gerichteten Strahlen S1, S2 das Abgabemedium auf zwei Seitenflächen 101, 102 treffen und durch den Strahl S3 kann das Abgabemedium zusätzlich auf eine Stirnfläche 103 des Kraftfahrzeugbauteils 100 treffen.

Figur 9 zeigt eine schematische Draufsicht auf die Düsenvorrichtung 1 der Figur 8 und zwar insbesondere auf die Öffnungskonfiguration mit den drei Öffnungen 2.1, 2.2, 2.3.

Die Öffnungsweite der drei Öffnungen 2.1, 2.2. 2.3 in deren Querrichtung weist einen Wert zwischen 0,2mm und 0,5mm auf. Im Rahmen der Erfindung können die zwei Öffnungen 2.1, 2.2 und vorzugsweise auch die dritte Öffnung 2.3 zur Abgabe eines vorzugsweise viskosen, insbesondere hochviskosen Abgabemediums genutzt werden.

Die in den Figuren gezeigte Düsenvorrichtung 1 ist als Düsenplatte zur Kooperation mit einer Gegenplatte 20 ausgebildet. Im Rahmen der Erfindung ist es allerdings auch möglich, die Düsenvorrichtung als einen Düsenkopf auszubilden, wobei der Düsenkopf zweckmäßig ein einstückig-integrales Bauteil darstellt und z. B. aus einem einzigen Stück gefertigt sein kann.

Die Erfindung ist nicht auf die oben beschriebenen bevorzugten Ausführungsformen beschränkt. Die Erfindung ist durch die Ansprüche 1 bis 20 definiert.

### Bezugszeichenliste:

- 1: Düsenvorrichtung, vorzugsweise Düsenplatte oder Düsenkopf
- 2.1, 2.2: Zwei Öffnungen, vorzugsweise schlitzförmig
- 2.3: Dritte Öffnung, vorzugsweise schlitzförmig
- 3: Leitungsabschnitt (Materialaussparung)
- 4: Kanalabschnitt (Materialaussparung)
- 5: Kanalabschnitt (Materialaussparung)
- 6: Kammerabschnitt (Materialaussparung)
- 7.1, 7.2: Hornstruktur
- 8.1, 8.2: Innenflanken (Hornstruktur)
- 20: Gegenplatte
- 30: Plattenhalterung
- 31: Fixierung
- A: Abgabeseite
- S1, S2: Strahlen, vorzugsweise Flachstrahlen
- S3: Strahl, vorzugsweise Flachstrahl
- R1: Richtungswechsel
- R2: Richtungswechsel
- R3: Richtungswechsel
- R4: Richtungswechsel
- F1, F2: Innenflanken (Materialaussparung)
- 100: Bauteil, vorzugsweise Kraftfahrzeugbauteil
- 101: Seitenfläche
- 102: Seitenfläche
- 103: Stirnfläche
- β: Verjüngungswinkel

## Patentansprüche

1. Düsenvorrichtung (1) zur Abgabe eines Abgabemediums auf ein Bauteil (100), vorzugsweise zur Abgabe des Abgabemediums auf zwei Seitenflächen (101, 102) eines Falzes, einer Kante oder einer Übergangsnaht des Bauteils (100), mit einer Öffnungskonfiguration zur Abgabe des Abgabemediums, wobei die Öffnungskonfiguration zumindest zwei Öffnungen (2.1, 2.2) zur Ausgabe von zumindest zwei Strahlen (S1, S2) des Abgabemediums aufweist und die zumindest zwei Öffnungen (2.1, 2.2) einwärts ausgerichtet sind, so dass die zumindest zwei Strahlen (S1, S2) sich zur Abgabeseite (A) hin einander annähern, **dadurch gekennzeichnet, dass** beidseitig außen neben den zumindest zwei Öffnungen (2.1, 2.2) eine abstehende Hornstruktur (7.1, 7.2) angeordnet ist und die Hornstruktur (7.1, 7.2) zumindest zwei einwärts geformte Innenflanken (8.1, 8.2) umfasst, die auf die aus den zumindest zwei Öffnungen (2.1, 2.2) ausgegebenen Strahlen (S1, S2) wirken, um die Strahlen (S1, S2) einwärts umzulenken.

2. Düsenvorrichtung (1) nach Anspruch 1, **dadurch gekennzeichnet, dass** die zumindest zwei Öffnungen (2.1, 2.2) als Schlitzöffnungen ausgeführt sind.

3. Düsenvorrichtung (1) nach Anspruch 1 oder 2, **dadurch gekennzeichnet, dass** in die Düsenvorrichtung (1) eine Materialaussparung (3, 4, 5, 6) zur Zufuhr des Abgabemediums zu den zumindest zwei Öffnungen (2.1, 2.2) eingearbeitet ist, wobei die Materialaussparung (3, 4, 5, 6) insbesondere einen Leitungsabschnitt (3) für das Abgabemedium aufweist, über den das Abgabemedium den zumindest zwei Öffnungen (2.1, 2.2) zuführbar ist, so dass die zumindest zwei Öffnungen (2.1, 2.2) mit demselben Leitungsabschnitt (3) gemeinsam in Verbindung stehen.

4. Düsenvorrichtung (1) nach einem der vorhergehenden Ansprüche, **dadurch gekennzeichnet, dass** die Düsenvorrichtung (1), vorzugsweise eine in die Düsenvorrichtung (1) eingearbeitete Materialaussparung (3, 4, 5, 6), ausgeführt ist, um das zu den zumindest zwei Öffnungen (2.1, 2.2) zu führende Abgabemedium jeweils mit mindestens einem Richtungswechsel (R1, R3) nach seitlich außen und mindestens einem Richtungswechsel (R2, R4) nach seitlich innen zu beaufschlagen.

5. Düsenvorrichtung (1, 10) nach Anspruch 3 oder 4, **dadurch gekennzeichnet, dass** die Materialaussparung (3, 4, 5, 6) in den zumindest zwei Öffnungen (2.1, 2.2) mündet und abgabeseitig die zumindest zwei Öffnungen (2.1, 2.2) ausbildet.

6. Düsenvorrichtung (1) nach einem der Ansprüche 3 bis 5, **dadurch gekennzeichnet, dass** der Leitungsabschnitt (3) in zwei Kanalabschnitte (4, 5) geteilt wird, wobei der eine Kanalabschnitt (4) zu der einen Öffnung (2.1) und der andere Kanalabschnitt (5) zu der anderen Öffnung (2.2) führt.

7. Düsenvorrichtung (1) nach einem der Ansprüche 3 bis 6, **dadurch gekennzeichnet, dass** die Materialaussparung (3, 4, 5, 6) einen stromabwärts des Leitungsabschnitts (5) angeordneten Kammerabschnitt (6) aufweist, wobei der Kammerabschnitt (6) zu den zumindest zwei Öffnungen (2.1, 2.2) führt und wobei vorzugsweise der Durchlassquerschnitt des Kammerabschnitts (6) zumindest abschnittsweise größer ist als der Durchlassquerschnitt des Leitungsabschnitts (3).

8. Düsenvorrichtung (1) nach einem der Ansprüche 3 bis 7, **dadurch gekennzeichnet, dass** die Materialaussparung (3, 4, 5, 6) beidseitig Innenflanken (F1, F2) aufweist, um das Abgabemedium einwärts zu den zumindest zwei Öffnungen (2.1, 2.2) umzulenken.

9. Düsenvorrichtung (1) nach einem der Ansprüche 3 bis 8 **dadurch gekennzeichnet, dass** die Materialaussparung (3, 4, 5, 6) im Querschnitt flach und/oder rund ausgeformt ist.

10. Düsenvorrichtung (1) nach einem der vorhergehenden Ansprüche, **dadurch gekennzeichnet, dass** die Öffnungskonfiguration zwischen den zumindest zwei Öffnungen (2.1, 2.2) zumindest eine dritte Öffnung (2.3) zur Ausgabe eines dritten Strahls (S3) eines Abgabemediums aufweist.

11. Düsenvorrichtung (1) nach einem der vorhergehenden Ansprüche, **dadurch gekennzeichnet, dass** die zumindest zwei Öffnungen (2.1, 2.2), und vorzugsweise eine dritte Öffnung (2.3), in derselben Ebene ausgerichtet sind oder parallel zueinander ausgerichtet sind.

12. Düsenvorrichtung (1) nach einem der vorhergehenden Ansprüche, **dadurch gekennzeichnet, dass** die Öffnungskonfiguration und somit die zumindest zwei Öffnungen (2.1, 2.2) und/oder die abgabeseitige Stirnseite der Düsenvorrichtung (1) konkav ausgeformt sind.

13. Düsenvorrichtung (1) nach einem der vorhergehenden Ansprüche, **dadurch gekennzeichnet, dass** die Düsenvorrichtung (1)
a) als Düsenplatte (1) ausgeführt ist, oder
b) als Düsenkopf ausgeführt ist und vorzugsweise der Düsenkopf ein einstückig-integrales Bauteil darstellt.

14. Düsenvorrichtung (1) nach Anspruch 13, **dadurch gekennzeichnet, dass** die als Düsenplatte ausgeführte Düsenvorrichtung (1) eine Gegenplatte (20) zur Anordnung neben der Düsenplatte (1) umfasst, wobei die Gegenplatte (20) vorzugsweise zumindest eines der folgenden Merkmale aufweist:
a) ausgeführt, um die zumindest zwei Öffnungen (2.1, 2.2) in Umfangsrichtung zu schließen,
b) ausgeführt, um die Materialaussparung (3, 4, 5, 6) in Umfangsrichtung zu schließen,
c) abgabeseitig komplementär ausgeformt zu der die zumindest zwei Öffnungen (2.1, 2.2) aufweisenden Öffnungskonfiguration.

15. Düsenvorrichtung (1) nach einem der vorhergehenden Ansprüche, **dadurch gekennzeichnet, dass** die zumindest zwei Strahlen (S1, S2) und vorzugsweise ein dritter Strahl (S3) Flachstrahlen sind und sich vorzugsweise im Wesentlichen in derselben Ebene erstrecken.

16. Düsenvorrichtung (1) nach einem der vorhergehenden Ansprüche, **dadurch gekennzeichnet, dass** die zumindest zwei Öffnungen (2.1, 2.2) so einwärts ausgerichtet sind, dass die zumindest zwei Strahlen (S1, S2) einen Verjüngungswinkel (β) bilden von größer 5°, größer 10°, größer 15°, größer 90°, größer 95° oder größer 100° und kleiner 180°.

17. Düsenvorrichtung (1) nach einem der vorhergehenden Ansprüche, **dadurch gekennzeichnet, dass** das Abgabemedium ein Gas oder ein viskoses Abgabemedium ist.

18. Düsenvorrichtung (1) nach einem der vorhergehenden Ansprüche, **dadurch gekennzeichnet, dass** die Öffnungsweite der zumindest zwei Öffnungen (2.1, 2.2) und vorzugsweise einer dritten Öffnung (2.3) in deren Querrichtung einen Wert zwischen 0,2mm und 0,5mm aufweist.

19. Verfahren zur Abgabe eines Abgabemediums auf ein Bauteil (100), vorzugsweise zur Abgabe des Abgabemediums auf zwei Seitenflächen (101, 102) und vorzugsweise eine Stirnfläche (103) eines Falzes, einer Kante oder einer Übergangsnaht des Bauteils (100), mit einer Düsenvorrichtung (1) nach einem der vorgehenden Ansprüche.

20. Verfahren nach Anspruch 19, **dadurch gekennzeichnet, dass** die Düsenvorrichtung (1) und der Falz, die Kante oder die Übergangsnaht während der Abgabe des Abgabemediums im Wesentlichen stirnseitig zueinander ausgerichtet sind und das Abgabemedium dennoch auf zwei Seitenflächen (101, 102) und vorzugsweise eine Stirnseite (103) des Falzes, der Kante oder der Übergangsnaht trifft.

## Claims

1. Nozzle device (1) for emitting an emission medium onto a component (100), preferably for emitting the emission medium onto two side faces (101, 102) of a fold, an edge or a transition joint of the component (100), comprising an opening configuration for emitting the emission medium, the opening configuration comprising at least two openings (2.1, 2.2) for emitting at least two jets (S1, S2) of the emission medium and the at least two openings (2.1, 2.2) being oriented inwardly so that the at least two jets (S1, S2) approach one another toward the emission side (A), **characterised in that** a protruding horn structure (7.1, 7.2) is arranged on both sides externally beside the at least two openings (2.1, 2.2) and the horn structure (7.1, 7.2) comprises at least two inwardly formed inner flanks (8.1, 8.2), which act upon the jets (S1, S2) output from the at least two openings (2.1, 2.2), in order to deflect the jets (S1, S2) inwardly.

2. Nozzle device (1) according to claim 1, **characterised in that** the at least two openings (2.1, 2.2) are configured as slit openings.

3. Nozzle device (1) according to claim 1 or 2, **characterised in that** a material cut-out (3, 4, 5, 6) is incorporated into the nozzle device (1) for feeding the emission medium to the at least two openings (2.1, 2.2), wherein the material cut-out (3, 4, 5, 6) particularly comprises a conduit portion (3) for the emission medium, via which the emission medium is feedable to the at least two openings (2.1, 2.2), so that the at least two openings (2.1, 2.2) are together connected to the same conduit portion (3).

4. Nozzle device (1) according to one of the preceding claims, **characterised in that** the nozzle device (1), preferably a material cut-out (3, 4, 5, 6) incorporated into the nozzle device (1), is configured to subject the emission medium to be fed to the at least two openings (2.1, 2.2) respectively to at least one direction change (R1, R3) laterally outwardly and at least one direction change (R2, R4) laterally inwardly.

5. Nozzle device (1, 10) according to claim 3 or 4, **characterised in that** the material cut-out (3, 4, 5, 6) opens into the at least two openings (2.1, 2.2) and on the dispensing side forms the at least two openings (2.1, 2.2).

6. Nozzle device (1) according to one of the claims 3 to 5, **characterised in that** the conduit portion (3) is divided into two channel portions (4, 5) wherein one channel portion (4) leads to one opening (2.1) and the other channel portion (5) leads to the other opening (2.2).

7. Nozzle device (1) according to one of the claims 3 to 6, **characterised in that** the material cut-out (3, 4, 5, 6) comprises a chamber portion (6) arranged downstream of the conduit portion (5), wherein the chamber portion (6) leads to the at least two openings (2.1, 2.2), and wherein preferably the passage cross-section of the chamber portion (6) is larger, at least in sections, than the passage cross-section of the conduit portion (3).

8. Nozzle device (1) according to one of the claims 3 to 7, **characterised in that** the material cut-out (3, 4, 5, 6) has inner flanks (F1, F2) on both sides in order to deflect the emission medium inwardly to the at least two openings (2.1, 2.2).

9. Nozzle device (1) according to one of the claims 3 to 8, **characterised in that** the material cut-out (3, 4, 5, 6) is formed flat and/or round in cross-section.

10. Nozzle device (1) according to one of the preceding claims, **characterised in that** the opening configuration has at least one third opening (2.3) between the at least two openings (2.1, 2.2) for emitting a third jet (S3) of an emission medium.

11. Nozzle device (1) according to one of the preceding claims, **characterised in that** the at least two openings (2.1, 2.2) and preferably a third opening (2.3) are oriented in the same plane or are oriented parallel to one another.

12. Nozzle device (1) according to one of the preceding claims, **characterised in that** the opening configuration and thus the at least two openings (2.1, 2.2) and/or the end face on the dispensing side of the nozzle device (1) are formed concave.

13. Nozzle device (1) according to one of the preceding claims, **characterised in that** the nozzle device (1)
a) is configured as a nozzle plate (1), or
b) is configured as a nozzle head and the nozzle head preferably is a single-piece integral component.

14. Nozzle device (1) according to claim 13, **characterised in that** the nozzle device (1) configured as a nozzle plate comprises a counterplate (20) for arranging beside the nozzle plate (1), wherein the counterplate (20) preferably comprises at least one of the following features:
a) it is configured to close the at least two openings (2.1, 2.2) in the peripheral direction,
b) it is configured to close the material cut-out (3, 4, 5, 6) in the peripheral direction,
c) it is configured on the dispensing side complementary to the opening configuration comprising the at least two openings (2.1, 2.2).

15. Nozzle device (1) according to one of the preceding claims, **characterised in that** the at least two jets (S1, S2) and preferably a third jet (S3) are flat jets and preferably extend substantially in the same plane.

16. Nozzle device (1) according to one of the preceding claims, **characterised in that** the at least two openings (2.1, 2.2) are oriented inwardly such that the at least two jets (S1, S2) form a tapering angle (β) of greater than 5°, greater than 10°, greater than 15°, greater than 90°, greater than 95° or greater than 100° and less than 180°.

17. Nozzle device (1) according to one of the preceding claims, **characterised in that** the emission medium is a gas or a viscous emission medium.

18. Nozzle device (1) according to one of the preceding claims, **characterised in that** the opening width of the at least two openings (2.1, 2.2) and preferably of a third opening (2.3) in its transverse direction has a value of between 0.2 mm and 0.5 mm.

19. Method for emitting an emission medium onto a component (100), preferably for emitting the emission medium onto two side faces (101, 102) and preferably an end face (103) of a fold, an edge or a transition joint of the component (100), comprising a nozzle device (1) according to one of the preceding claims.

20. Method according to claim 19, **characterised in that** the nozzle device (1) and the fold, the edge or the transition joint are substantially oriented at the end face side toward one another during the dispensing of the emission medium and the emission medium nevertheless impacts on two side faces (101, 102) and preferably an end face (103) of the fold, the edge or the transition joint.

## Revendications

1. Dispositif à buse (1) pour distribuer un fluide à distribuer sur un composant (100), de préférence pour distribuer le fluide à distribuer sur deux faces latérales (101, 102) d'un repli, d'un bord ou d'une soudure de jonction du composant (100), avec une configuration d'ouvertures pour distribuer le fluide à distribuer, dans lequel la configuration d'ouvertures présente au moins deux ouvertures (2.1, 2.2) pour distribuer au moins deux jets (S1, S2) du fluide à distribuer et les au moins deux ouvertures (2.1, 2.2) sont orientées vers l'intérieur de telle sorte que les au moins deux jets (S1, S2) se rapprochent l'un de l'autre en direction du côté de distribution (A), **caractérisé en ce qu'**une structure en cornet faisant saillie (7.1, 7.2) est disposée de part et d'autre à l'extérieur à côté des au moins deux ouvertures (2.1, 2.2) et la structure en cornet (7.1, 7.2) comprend au moins deux flancs intérieurs (8.1, 8.2) formés vers l'intérieur, qui agissent sur les jets distribués à partir des au moins deux ouvertures (2.1, 2.2) pour dévier les jets (S1, S2) vers l'intérieur.

2. Dispositif à buse (1) selon la revendication 1, **caractérisé en ce que** les au moins deux ouvertures (2.1, 2.2) sont réalisées en tant qu'ouvertures en fente.

3. Dispositif à buse (1) selon la revendication 1 ou 2, **caractérisé en ce qu'**un évidement de matériau (3, 4, 5, 6) est pratiqué dans le dispositif à buse (1) pour amener le fluide à distribuer aux au moins deux ouvertures (2.1, 2.2), dans lequel l'évidement de matériau (3, 4, 5, 6) présente en particulier une section d'acheminement (3) pour le fluide à distribuer, par l'intermédiaire de laquelle le fluide à distribuer peut être amené aux au moins deux ouvertures (2.1, 2.2) de sorte que les au moins deux ouvertures (2.1, 2.2) sont reliées conjointement à la même section d'acheminement (3) .

4. Dispositif à buse (1) selon l'une quelconque des revendications précédentes, **caractérisé en ce que** le dispositif à buse (1), de préférence un évidement de matériau (3, 4, 5, 6) pratiqué dans le dispositif à buse (1), est réalisé pour soumettre le fluide à distribuer à guider vers les au moins deux ouvertures (2.1, 2.2) respectivement à au moins un changement de direction (R1, R3) vers l'extérieur latéralement et à au moins un changement de direction (R2, R4) vers l'intérieur latéralement.

5. Dispositif à buse (1, 10) selon la revendication 3 ou 4,
**caractérisé en ce que** l'évidement de matériau (3, 4, 5, 6) débouche dans les au moins deux ouvertures (2.1, 2.2) et réalise côté distribution les au moins deux ouvertures (2.1, 2.2).

6. Dispositif à buse (1) selon l'une quelconque des revendications 3 à 5, **caractérisé en ce que** la section d'acheminement (3) est divisée en deux sections de canal (4, 5), dans lequel une section de canal (4) mène vers une ouverture (2.1) et l'autre section de canal (5) mène vers l'autre ouverture (2.2).

7. Dispositif à buse (1) selon l'une quelconque des revendications 3 à 6, **caractérisé en ce que** l'évidement de matériau (3, 4, 5, 6) présente une section de compartiment (6) disposée en aval de la section d'acheminement (5), dans lequel la section de compartiment (6) mène aux au moins deux ouvertures (2.1, 2.2) et dans lequel de préférence la section transversale de passage de la section de compartiment (6) est au moins par endroits plus grande que la section transversale de passage de la section d'acheminement (3).

8. Dispositif à buse (1) selon l'une quelconque des revendications 3 à 7, **caractérisé en ce que** l'évidement de matériau (3, 4, 5, 6) présente de part et d'autre des flancs intérieurs (F1, F2) pour dévier le fluide à distribuer vers l'intérieur vers les au moins deux ouvertures (2.1, 2.2).

9. Dispositif à buse (1) selon l'une quelconque des revendications 3 à 8, **caractérisé en ce que** l'évidement de matériau (3, 4, 5, 6) est formé de manière plate et/ou ronde dans la section transversale.

10. Dispositif à buse (1) selon l'une quelconque des revendications précédentes, **caractérisé en ce que** la configuration d'ouvertures présente entre les au moins deux ouvertures (2.1, 2.2) au moins une troisième ouverture (2.3) pour distribuer un troisième jet (S3) d'un fluide à distribuer.

11. Dispositif à buse (1) selon l'une quelconque des revendications précédentes, **caractérisé en ce que** les au moins deux ouvertures (2.1, 2.2), et de préférence une troisième ouverture (2.3), sont orientées dans le même plan ou sont orientées de manière parallèle les unes par rapport aux autres.

12. Dispositif à buse (1) selon l'une quelconque des revendications précédentes, **caractérisé en ce que** la configuration d'ouvertures et ainsi que les au moins deux ouvertures (2.1, 2.2) et/ou le côté frontal côté distribution du dispositif à buse (1) sont formés de manière concave.

13. Dispositif à buse (1) selon l'une quelconque des revendications précédentes, **caractérisé en ce que** le dispositif à buse (1)
a) est réalisé en tant que plaque à buse (1), ou
b) est réalisé en tant que tête à buse et de préférence la tête de buse constitue un composant intégral d'un seul tenant.

14. Dispositif à buse (1) selon la revendication 13, **caractérisé en ce que** le dispositif à buse (1) réalisé en tant que plaque à buse comprend une contre-plaque (20) destinée à être disposée à côté de la plaque à buse (1), dans lequel la contre-plaque (20) présente de préférence au moins une des caractéristiques suivantes :
a) réalisée pour fermer les au moins deux ouvertures (2.1, 2.2) dans la direction périphérique,
b) réalisée pour fermer l'évidement de matériau (3, 4, 5, 6) dans la direction périphérique,
c) formée côté distribution en complément par rapport à la configuration d'ouvertures présentant les au moins deux ouvertures (2.1, 2.2).

15. Dispositif à buse (1) selon l'une quelconque des revendications précédentes, **caractérisé en ce que** les au moins deux jets (S1, S2) et de préférence un troisième jet (S3) sont des jets plats et s'étendent de préférence sensiblement dans le même plan.

16. Dispositif à buse (1) selon l'une quelconque des revendications précédentes, **caractérisé en ce que** les au moins deux ouvertures (2.1, 2.2) sont orientés vers l'intérieur de telle sorte que les au moins deux jets (S1, S2) forment un angle de rétrécissement (β) supérieur à 5°, supérieur à 10°, supérieur à 15°, supérieur à 90°, supérieur à 95° ou supérieur à 100° ou inférieur à 180°.

17. Dispositif à buse (1) selon l'une quelconque des revendications précédentes, **caractérisé en ce que** le fluide à distribuer est un gaz ou un fluide à distribuer visqueux.

18. Dispositif à buse (1) selon l'une quelconque des revendications précédentes, **caractérisé en ce que** la largeur d'ouverture des au moins deux ouvertures (2.1, 2.2) et de préférence d'une troisième ouverture (2.3) présente dans leur direction transversale une valeur entre 0,2 mm et 0,5 mm.

19. Procédé pour distribuer un fluide à distribuer sur un composant (100), de préférence pour distribuer le fluide à distribuer sur deux faces latérales (101, 102) et de préférence une face frontale (103) d'un repli, d'un bord ou d'une soudure de jonction du composant (100), avec un dispositif à buse (1) selon l'une quelconque des revendications précédentes.

20. Procédé selon la revendication 19, **caractérisé en ce que** le dispositif à buse (1) et le repli, le bord ou la soudure de jonction sont orientés sensiblement côté frontal les uns par rapport aux autres au cours de la distribution du fluide à distribuer et le fluide à distribuer arrive toutefois sur deux faces latérales (101, 102) et de préférence un côté frontal (103) du repli, du bord ou de la soudure de jonction.
